# FASCICULE DE BREVET EUROPEEN

(11) **EP 0 968 760 B1**
(45) Date de publication et mention de la délivrance du brevet: **18.12.2002**
(21) Numéro de dépôt: 99401621.0
(22) Date de dépôt: 30.06.1999
(51) Int. Cl.: B01F 11/00, A47J 43/04

(54) **Malaxeur pour la préparation d'échantillons, en vue d'effectuer des analyses et/ou des tests microbiologiques**
Mischer zur Herstellung von mikrobiologischen Analysen- und/oder Testproben
Mixer for preparating microbiological analysis and/or test samples

(30) Priorité: 01.07.1998 FR 9808587; 30.07.1998 FR 9809904
(43) Date de publication de la demande: 05.01.2000
(73) Titulaire: Interlab, 78860 Saint Nom La Bretèche (FR)
(72) Inventeur: Jalenques, Emmanuel, 78860 Saint Nom La Bretèche (FR)
(74) Mandataire: de Saint-Palais, Arnaud Marie

(56) Documents cités:
- WO-A-97/43039
- DE-A- 2 243 494
- PATENT ABSTRACTS OF JAPAN vol. 011, no. 262, 25 août 1987 (1987-08-25) & JP 62 065724 A (CHIYODA TECH & IND CO LTD), 25 mars 1987 (1987-03-25)

## Description

La présente invention concerne un malaxeur pour la préparation d'échantillons de matière solide et/ou nutritive et/ou végétale, en vue d'effectuer des analyses et/ou des tests microbiologiques, par exemple bactériologiques.

D'une manière générale, on sait qu'en vue d'effectuer ce type de préparation, les échantillons sont disposés à l'intérieur de sacs plats en matière plastique transparente compartimentés à l'aide de cloisons filtrantes délimitant des chambres de dimensions réduites servant à effectuer les prélèvements.

Habituellement, on ajoute à la matière à analyser du sérum physiologique et on soumet l'ensemble à une action mécanique de manière à délaver la matière solide de l'échantillon. La séparation de la phase liquide et de la phase solide est ensuite obtenue en prélevant la phase liquide dans la chambre de prélèvement, la phase solide étant alors retenue par le filtre.

L'analyse chimique et/ou bactériologique du liquide prélevé peut être alors exécutée, par exemple dans un "ensemenceur spiral" dans lequel il est injecté dans un milieu nutritif rotatif selon un trajet en spirale.

L'action mécanique précédemment évoquée est habituellement assurée par un malaxeur comportant une chambre de broyage équipée de moyens d'appui tels qu'une platine contre laquelle les sacs sont disposés et deux mâchoires mobiles perpendiculairement à la platine et dotées chacune d'un mouvement alternatif en opposition de phase par rapport au mouvement de l'autre. Ces deux mâchoires effectuent un martellement du sac contre la paroi, étant entendu qu'un espace est laissé libre entre la paroi et la mâchoire, en fin de course de martellement de celle-ci, de manière à éviter la détérioration du sac.

Jusqu'ici, cet intervalle était constant et déterminé en usine, en fonction de l'épaisseur moyenne des sacs contenant les échantillons à analyser.

Il s'avère que cette solution présente un certain nombre d'inconvénients notamment lorsque les sacs présentent une épaisseur inférieure à l'épaisseur moyenne ou contiennent des matières solides dont les dimensions excèdent cette épaisseur. En effet, dans le premier cas, le malaxage risque d'être insuffisant. Dans le second cas, notamment lorsque les matières solides sont dures, le sac et/ou l'ensemble de l'appareil risque d'être endommagé.

L'emploi d'un amortisseur entre les mâchoires et le moteur pour effectuer une adaptation de l'espace paroi/mâchoire en fin de course de martellement s'avère insuffisant pour résoudre les problèmes précédemment évoqués.

DE 2243494 décrit par ailleurs un malaxeur tel que décrit dans le préambule de la revendication 1.

L'invention a donc tout d'abord pour but de supprimer cet inconvénient en permettant à l'utilisateur de régler la distance entre les mâchoires et la cloison en fonction des dimensions des sacs et/ou de la nature des échantillons qu'ils contiennent et également de durcir plus ou moins l'amortisseur pour faire varier la pression sur les mâchoires.

Elle propose donc un malaxeur tel que décrit dans la revendication 1.

Il est clair que grâce à ces dispositions, il est possible de régler l'écartement entre les mâchoires et les moyens d'appui en plaçant un sac contenant un échantillon puis en déplaçant la structure mobile jusqu'à ce que les mâchoires viennent en appui sur le sac, dans une position optimale, la structure mobile étant ensuite fixée en position sur la structure fixe.

Ce réglage peut s'effectuer même dans le cas où les mâchoires sont montées sur le mécanisme d'actionnement par l'intermédiaire d'une liaison élastique. En effet, dans ce cas, l'opérateur déplacera la structure mobile jusqu'à ce qu'il exerce sur le sac une pression dont il sera à même d'apprécier l'amplitude.

Avantageusement, la susdite structure fixe pourra consister en un boîtier parallélépipédique dont la face avant qui consiste en une porte articulée selon un axe vertical ou horizontal, constitue les susdits moyens d'appui. Dans ce cas, la structure mobile rigide ou déformable est logée à l'intérieur du boîtier, ses déplacements et son blocage en position étant alors assurés au moyen d'un dispositif d'actionnement et de blocage traversant le boîtier.

On constate à l'usage que dans de nombreux cas, la température des échantillons que l'on veut analyser doit être contrôlée : certaines analyses exigent un maintien à une température relativement basse, tandis que d'autres nécessitent des températures plus élevées que la température ambiante.

Or, en raison de la présence des mâchoires mobiles et du fait que les échantillons sont contenus dans des sacs, il est difficile de mesurer la température de la matière renfermée dans les sacs et d'effectuer une action thermique sur ces derniers (chauffage-refroidissement) pour les maintenir à une température de consigne.

En outre, compte tenu de la structure du broyeur, un chauffage et/ou un refroidissement de la chambre de broyage, effectué à partir du compartiment technique du broyeur où se trouve le mécanisme d'actionnement des mâchoires, ne donne pas de bons résultats: du fait que l'écart entre la température des moyens de chauffage et/ou de refroidissement et la température de consigne est relativement important par suite de l'absence de contact direct entre le sac et lesdits moyens de chauffage/refroidissement, il en résulte de fortes déperditions thermiques par le boîtier de l'appareil, (généralement métallique).

Pour supprimer ces inconvénients, l'invention part de la constatation que le sac poussé par les mâchoires reste constamment appliqué à la fois sur les mâchoires et sur les moyens d'appui.

Elle propose donc un malaxeur du type susdit dans lequel des moyens de chauffage et/ou de refroidissement des sacs contenant les échantillons à analyser sont associés aux susdites mâchoires et aux susdits moyens d'appui.

Ces moyens de chauffage et/ou de refroidissement peuvent consister en un échangeur thermique dans lequel circule (en circuit ouvert ou fermé), un fluide caloporteur.

Bien entendu, l'invention ne se limite pas à cette solution : les moyens de chauffage pourront comprendre des résistances chauffantes intégrées aux moyens d'appui ; les moyens de refroidissement pourront quant à eux consister en des cellules à effet Peltier.

Selon un mode d'exécution particulièrement avantageux de l'invention, le malaxeur comprend un boîtier renfermant la chambre de broyage et le compartiment technique, et des moyens d'appui consistant en une porte ou une porte-fenêtre d'accès à la chambre de broyage.

Dans ce cas, les moyens de chauffage et/ou de refroidissement sont intégrés à ladite porte.

Ainsi, en prévoyant un système d'articulation déconnectable de la porte sur le boîtier, il est possible de proposer des portes interchangeables présentant des propriétés ou des fonctions différentes, chauffage/refroidissement, maintien à la température ambiante, éclairage, etc...

Des modes d'exécution de l'invention seront décrits ci-après, à titre d'exemples non limitatifs, avec référence aux dessins annexés dans lesquels :
La figure 1 est une coupe axiale verticale schématique d'un malaxeur ;
La figure 2 est une vue schématique de dessus, partiellement en coupe du malaxeur représenté ;
La figure 3 est une coupe axiale verticale partielle d'une variante d'exécution du malaxeur ;
Les figures 4 à 7 sont des vues schématiques illustrant le principe de montage des mâchoires du malaxeur, les figures 4 et 7 étant des perspectives droite et gauche d'une mâchoire, la figure 5 étant une coupe axiale d'un pion de verrouillage de la mâchoire sur son axe, et la figure 6 étant une coupe axiale de la mâchoire ;
La figure 8 est une vue schématique en perspective d'une feuille intercalaire repliée destinée à s'interposer entre les mâchoires, les moyens d'appui et le sac renfermant l'échantillon.
La figure 9 est une vue en perspective schématique d'un malaxeur selon l'invention avec contrôle thermique par fluide caloporteur ;
La figure 10 est une coupe schématique d'une porte de malaxeur avec le circuit de fluide caloporteur qui lui est associé ;
La figure 11 est une coupe schématique d'une porte équipée d'une cellule à effet Peltier ;
La figure 12 est une coupe schématique d'une porte équipée d'une résistance chauffante ;
La figure 13 est une vue en perspective d'une variante d'exécution du montage réglable d'une mâchoire sur sa tige d'actionnement ;
La figure 14 est une coupe axiale d'une autre variante d'exécution de ce montage.

Dans l'exemple représenté sur les figures 1 et 2, le malaxeur comprend tout d'abord une structure fixe constituée par un premier boîtier I de forme parallélépipédique allongé selon un axe longitudinal. Ce boîtier, réalisé par exemple en acier inoxydable, est monté sur des patins absorbant les vibrations 2. Il comprend une face supérieure 3, une face inférieure 4, deux faces latérales 5, 6 et un fond 7. La face antérieure est constituée par une porte 8 présentant une fenêtre éventuellement transparente 9 et articulée autour d'un axe A/A' sur la face latérale 5 autour d'un axe vertical.

Bien entendu, l'invention ne se limite pas à cette disposition : La porte 8 pourrait tout aussi bien basculer autour d'un axe horizontal solidaire de la face inférieure 4 du boîtier.

A l'intérieur de la structure fixe est montée axialement coulissante une structure mobile schématisée ici par un boîtier parallélépipédique 10 dont la section transversale est sensiblement égale à la section intérieure du boîtier 1 mais qui présente une longueur inférieure à ce dernier.

Sur la figure 1, le guidage axial du boîtier 10 dans le boîtier 1 est schématisé par des glissières 11 hautes et basses.

Ce boîtier 10 (qui pourrait être réduit à une simple platine) renferme (ou porte) un mécanisme d'entraînement de deux mâchoires verticales 12, 13 mobiles en translation axiale, en regard de la porte 8 lorsque celle-ci est en position fermée.

Ces mâchoires 12, 13 qui s'étendent dans l'espace compris entre la porte 8 et la face antérieure 14 du boîtier 10, présentent chacune la forme d'une plaque verticale dont la face antérieure présente des reliefs, par exemple des nervurations en dents de loup 15 destinées à favoriser les déplacements des matières solides contenues dans le sac 16 renfermant l'échantillon à analyser et à empêcher un colmatage du filtre par les produits contenus dans le sac.

Chacune de ces mâchoires 12, 13 est fixée en bout d'un axe 17, 18 monté coulissant axialement dans un palier équipant un orifice de la face antérieure 14.

Cet axe 17, 18 vient s'articuler par son autre extrémité sur un maneton 19, 20 d'un vilebrequin 21 entraîné en rotation par un moteur électrique M.

La connexion entre les arbres 17, 18 et le vilebrequin 21 comprend une liaison élastique 22, 23 constituée par une structure télescopique sollicitée par un ressort et comprenant éventuellement des moyens d'amortissement.

Le réglage et le blocage en position du boîtier mobile 10 dans le boîtier fixe 1 est ici assuré par une vis 25 dont la tête est solidaire de la face supérieure 26 du boîtier 10 et qui passe au travers d'un perçage oblong 27 orienté selon l'axe longitudinal du boîtier 1. Des moyens élastiques associés au moyen de blocage pourront être prévus entre les deux boîtiers 1, 10 pour renforcer ou pour remplacer l'effet des liaisons 22, 23.

Sur cette vis 25 vient se visser un écrou moleté 28. Une graduation peut être prévue le long du perçage oblong 27 pour indiquer la largeur de l'espace e compris entre les mâchoires 12, 13 à l'état déployé et la porte 8 à l'état fermé.

Dans cet exemple, le verrouillage de la porte 8 est assuré par un levier en forme de crochet 30 monté pivotant autour d'un axe horizontal solidaire de la bordure latérale de la porte 8 opposée à l'axe d'articulation A/A'.

Ce levier 30 est destiné à venir en prise avec un ergot 31 passant au travers d'un perçage 32 réalisé au travers de la face latérale 6 du boîtier 1 pour assurer le verrouillage de la porte 8 en position fermée.

Cet ergot 31, axialement mobile contre l'effet d'un moyen élastique non représenté, porte un aimant permanent 34 qui coopère avec un relais magnétique 33 de type "relais Reed" qui commande l'alimentation du malaxeur en courant électrique. Il s'agit là d'une sécurité permettant d'interdire le fonctionnement du malaxeur tant que la porte n'est pas verrouillée.

Dans l'exemple représenté sur la figure 3, les mâchoires 12', 13' ne sont pas montées fixement sur leurs arbres d'actionnement respectifs 17', 18' mais sont articulées ou montées folles sur ces derniers de manière à améliorer le malaxage.

En outre, ces mâchoires 12', 13' sont articulées au niveau de l'une de leurs bordures, sur l'extrémité d'un axe 37, 38 parallèle à l'axe longitudinal du boîtier 1 et qui est monté coulissant au travers d'orifices prévus dans la paroi 14.

Les extrémités de ces axes, opposées aux mâchoires 12', 13', comprennent des butées respectives 39, 39' soumises à l'action de ressorts R₁, R₂ retenus par la paroi 14.

Grâce à ces dispositions, sous l'effet de leur arbre d'actionnement 17', 18' les mâchoires effectuent des mouvements de basculement autour des articulations A₁, A₂.

Lorsqu'un effort résistant est appliqué sur le bord de la mâchoire 13' opposé à l'articulation A₂, la mâchoire 13' tend à reprendre sa position verticale en comprimant le ressort 42 (position indiquée en traits interrompus sur la figure 3).

Avantageusement, les mâchoires 12, 13 pourront être montées de façon amovible sur leur arbre d'actionnement 17, 18 de manière à pouvoir les rendre rotatives, de les changer par d'autres mâchoires de formes et de reliefs différents, et de les ôter afin de pouvoir les nettoyer et les autoclaver.

Ces mâchoires 12, 13 pourront être équipées de moyens de chauffage et/ou de refroidissement, similaires à ceux équipant la porte 108 ci-après.

Les figures 4 à 7 illustrent un mode d'exécution de mâchoires amovibles réalisées à l'aide d'une plaque de tôle pliée à angle droit dont une face F constitue la face d'application de la mâchoire, tandis que le repli R est utilisé pour la fixation démontable de la mâchoire 12-13 sur l'arbre d'actionnement 17, 18. Cette fixation fait intervenir un étrier E de section en forme de U réalisé à l'aide d'une bande de tôle repliée. Les extrémités libres des ailes 40, 41 de cet étrier E comprennent des languettes destinées à s'engager et se fixer par exemple par soudure dans des fentes 42, 43 réalisées dans le repli R parallèlement à la face F.

Les ailes parallèles 40, 41 de l'étrier E sont munies de deux perçages coaxiaux T₁, T₂ dans lesquels vient s'engager l'extrémité de l'arbre 17, 18 qui présente à cet effet un diamètre correspondant.

Le blocage de l'arbre 17, 18 est alors obtenu au moyen d'un pion de positionnement P à sertir ou à visser qui comprend une douille D dans laquelle vient se visser un pointeau PU au moyen d'une tête moletée TM. L'extrémité de la douille D opposée à la tête TM comprend un rétreint ou un filetage destiné à venir s'engager en force ou se visser dans un perçage réalisé dans le repli R au droit de l'arbre 17, 18.

Grâce à ces dispositions, en fin de vissage, la tête de la vis pointeau PU vient s'engager dans un perçage T₃ réalisé préalablement dans l'arbre 17, 18 en un emplacement approprié. Bien entendu, au lieu d'une vis pointeau PU, il serait possible d'utiliser un cliquet sollicité par un ressort de manière à pouvoir s'engager dans le perçage T₃ ou dans une gorge circulaire (dans ce dernier cas, la mâchoire sera montée folle autour de l'arbre 17, 18).

Avantageusement, il sera possible d'interposer entre les mâchoires 12, 13 et la porte 8 une feuille FT transparente ou non, par exemple en caoutchouc ou en matière plastique comprenant ou non des incrustations ou reliefs I améliorant le malaxage tout en permettant la vision du sac par la fenêtre 9 de la porte 8 (figure 8). Cette feuille intercalaire qui vient en contact direct avec les sacs contenant les échantillons pourra être équipée de moyens de chauffage et/ou de refroidissement.

Dans l'exemple représenté sur la figure 9, le malaxeur comprend tout d'abord un boîtier 101 de forme parallélépipédique allongé selon un axe longitudinal. Ce boîtier, réalisé par exemple en acier inoxydable, est monté sur des patins absorbant les vibrations 102. Il comprend une face supérieure 103, une face inférieure 104, deux faces latérales 105, 106 et un fond 107. La face antérieure est constituée par une porte 108 articulée autour d'un axe A/A' sur le fond autour d'un axe horizontal.

Bien entendu, l'invention ne se limite pas à cette disposition : La porte 108 pourrait tout aussi bien basculer autour d'un axe vertical solidaire d'une face latérale 105, 106 du boîtier.

Dans cet exemple, la porte 108 présente dans sa partie centrale une double paroi P₁, P₂ délimitant un volume V dans lequel peut circuler un fluide caloporteur provenant d'un circuit de fluide connecté à une buse d'admission BA et à une buse de retour BR.

Ce fluide caloporteur pourra consister par exemple en de l'eau provenant d'un circuit d'eau. Dans ce cas, la température de l'échantillon soumis au malaxeur sera maintenue à une température voisine de la température de l'eau.

Dans le cas où l'on souhaite maintenir l'échantillon à une température inférieure à la température ambiante, les buses BA et BR pourront être connectées à un circuit de refroidissement tel que celui qui est représenté sur la figure 10 qui comprend :
- un circuit de refroidissement primaire CP de type classique (groupe motocompresseur détendeur/évaporateur) dont l'échangeur primaire EP baigne dans un liquide de refroidissement contenu dans une cuve CU, et
- un circuit de refroidissement secondaire comprenant un circuit d'admission CA reliant la partie inférieure de la cuve CU à la buse d'admission BA et un circuit de retour CR muni d'une motopompe MP qui relie la buse de retour BR à la partie supérieure de la cuve CU.

La température du liquide de refroidissement est réglée à une valeur de consigne réglable grâce à un circuit d'asservissement CT qui mesure l'écart entre la température de consigne TC et la température du liquide de refroidissement mesurée grâce à une sonde de température ST plongée dans la cuve CU, et qui commande le circuit de refroidissement primaire CP de manière à réduire cet écart à zéro.

Le volume V pourra par ailleurs contenir en plus ou en remplacement du liquide de refroidissement, un solide ou une cire régulatrice de température.

En variante à cette solution, la porte pourrait être équipée d'une cellule à effet Peltier PE pilotée par un circuit électronique de régulation CER recevant une information de la température de la paroi de la porte sur laquelle vient en appui le sac contenant l'échantillon, cette température étant mesurée par un capteur DT en contact thermique avec la paroi intérieure PI de la porte P.

Dans le cas où l'on souhaite porter la température de l'échantillon à une valeur supérieure à la température ambiante, il est également possible de prévoir, à l'intérieur de la porte, une résistance électrique chauffante REC associée à des moyens classiques de régulation (non représentés).
Avantageusement, l'articulation AR de la porte pourra être déconnectable de manière à pouvoir équiper le malaxeur d'une porte 108 correspondant à ses besoins (chauffage/refroidissement/maintien à température ambiante, ...).

Dans l'exemple représenté sur la figure 13, la fixation réglable de la mâchoire 12" sur son arbre d'actionnement 17" est obtenue au moyen d'une liaison déconnectable faisant intervenir :
d'une part, une tête de liaison TD présentant un perçage longitudinal PL dans lequel s'engage l'extrémité de l'arbre d'actionnement 17" et qui est fixé au moyen d'une vis pointeau vissée dans un perçage taraudé PT de la tête, perpendiculaire au perçage PL et débouchant dans ce dernier,
d'autre part, une chape d'articulation formée par deux cornières C₁, C₂, comprenant chacune une aile AF₁, AF₂ fixée sur la mâchoire 12" et une aile AL₁, AL₂ qui s'étend parallèlement à l'aile homologue de l'autre cornière, à une distance sensiblement égale à la largeur de la tête.

Dans cet exemple, la tête de liaison TD présente une forme parallelepipédique dont l'une des faces longitudinale FL₁ présente une série d'encoches transversales ET₁, ET₂, ET₃, tandis qu'une série de perçages transversaux P₁ à P₃ est réalisé au voisinage de la face longitudinale FL₂ située à l'opposée de la face FL₁, ces perçages P₁ à P₃ étant écartés les uns des autres d'une distance égale à la distance séparant les encoches ET₁ à ET₃

Par ailleurs, les deux ailes AL₁, AL₂ sont munies de deux paires de perçages coaxiaux, à savoir, une paire de perçages P₅, P₆ dans lesquels s'engagent les extrémités d'une tige de liaison TL et une paire de perçages P₇,P₈ dans lesquels peut s'engager une clavette CL, la distance entre la tige TL et la clavette CL correspondant à la distance séparant le fond des encoches ET₁ à ET₃ aux perçages P₁ à P₃ correspondants.

La fixation de la mâchoire 12" sur la tête de liaison TD s'obtient alors en engageant la tige TL dans l'une des encoches ET₁ à ET₃, puis après avoir amené la paire de perçages P₇, P₈ coaxialement au perçages P₁ à P₃ correspondant à cette encoche, en engageant la clavette dans lesdits perçages.

Il est clair que le réglage en position de la mâchoire 12" est obtenu par le choix de l'encoche ET₁ à ET₃ utilisée.

Dans l'exemple illustré sur la figure 14, la machine 12"' est solidaire d'une structure ST sur laquelle est monté rotatif un écrou EC₁ dans lequel vient se visser l'extrémité filetée de la tige d'actionnement 17"'. Cet écrou EC₁ qui est retenu axialement sur la structure ST permet donc un réglage en position axiale de la mâchoire 12"'.

La tige 17"' est montée coulissante dans un tube glissière TG passant au travers d'un perçage PE₁ de la face antérieure 14 du boîtier 10 et dont l'extrémité, située côté mâchoire 12", vient en butée sur un écrou de réglage de précontrainte EC₂ vissé sur une portion filetée de la tige 17'''.

L'actionnement de la tige 17"' à partir d'une biellette BT entraînée par le vilebrequin 21 est assuré grâce à un poussoir PS réalisé au moyen d'une pièce métallique en forme de U dont les deux ailes verticales AV₁, AV₂ sont munies de deux perçages coaxiaux PE₂, PE₃.

Dans le perçage PE₂ s'engage la partie de la tige 17"' située du côté opposé à la mâchoire 12"'. Cette partie de la tige 17"' se termine par un épaulement EP de diamètre supérieur à celui du perçage AV₁, qui sert de butée fin de course pour les déplacements relatifs tige 17'''/poussoir PS.

Entre l'extrémité du tube glissière TG situé du côté opposé à l'écrou EC₂ et l'aile verticale AV₁ du poussoir PS est disposé un ressort amortisseur hélicoïdal RH coaxial à la tige 17"'. Ce ressort RH est soumis à une précontrainte réglable par vissage ou dévissage de l'écrou EC₂ qui provoque un déplacement axial du tube TG relativement au poussoir PS et donc une compression ou un relâchement du ressort RH.

Ces dispositions permettent donc d'obtenir une variation de pression sur la mâchoire 12"' par rotation de l'écrou EC₂ qui, en tournant, comprime plus ou moins le ressort RH.

En outre l'écrou EC₁ (de type Allen) accessible par la partie centrale de la face antérieure de la mâchoire 12"', part, en tournant, faire varier la distance outre la mâchoire 12"' et la porte 8"' du malaxeur, la rotation de la mâchoire 12''' autour de son axe étant évitée par une tige de blocage en rotation TB solidaire de la mâchoire 12"' qui s'étend parallèlement à la tige 17"' et passe par un perçage PE₄ de la face 14 du boîtier 10.

## Revendications

1. Malaxeur pour la préparation d'échantillons en vue d'effectuer des analyses et/ou des tests, ce malaxeur comportant des moyens d'appui (8) contre lesquels un sac (16) contenant un échantillon peut être disposé et au moins une mâchoire (12, 13) mobile perpendiculairement en regard des moyens d'appui (8) selon un mouvement alternatif de manière à exercer un martellement du sac contre les moyens d'appui, et une structure support fixe (1) portant lesdits moyens d'appui (8),
**caractérisé en ce qu'**il comprend deux structures mobiles l'une par rapport à l'autre, à savoir :
• ladite structure support fixe (1)
• une structure mobile (10) rigide ou déformable guidée par la structure fixe (1) de manière à pouvoir se déplacer par rapport aux moyens d'appui (8), cette structure mobile (10) incluant la mâchoire (12, 13) ainsi que son mécanisme d'actionnement, et des moyens de verrouillage/déverrouillage en position (25, 26, 27) de la structure mobile (10) sur la structure fixe (1).

2. Malaxeur selon la revendication 1,
**caractérisé en ce que** la susdite mâchoire (12, 13) est montée sur le mécanisme d'actionnement par l'intermédiaire d'une liaison élastique (22, 23) éventuellement associée à des moyens d'amortissement.

3. Malaxeur selon la revendication 2,
**caractérisé en ce que** la mâchoire (12, 13) comprend une face antérieure présentant des nervurations en dent de loup (15).

4. Malaxeur selon l'une des revendications précédentes,
**caractérisé en ce que** la susdite mâchoire (12, 13) est montée fixement sur un arbre d'actionnement (17, 18) par l'intermédiaire de moyens de fixation éventuellement déconnectables.

5. Malaxeur selon l'une des revendications 1 à 3,
**caractérisé en ce que** la susdite mâchoire (12, 13) est montée folle sur son arbre d'actionnement (pour améliorer l'effet de malaxage).

6. Malaxeur selon la revendication 4,
**caractérisé en ce que** les susdits moyens de fixation comprennent un étrier (E) fixé sur la mâchoire (12, 13) et dont deux ailes opposées (40, 42) sont munies de perçages coaxiaux (T₁, T₂) dans lesquels s'engage l'extrémité de l'arbre d'actionnement (17, 18).

7. Malaxeur selon la revendication 6,
**caractérisé en ce que** ledit étrier (E) est fixé sur une portion de la mâchoire (12, 13) repliée à angle droit.

8. Malaxeur selon la des revendication 4,
**caractérisé en ce que** les moyens de fixation déconnectables comprennent une vis pointeau (PU) ou un cliquet s'engageant dans un perçage (T₃) ou une gorge pratiquée dans l'arbre d'actionnement (17, 18).

9. Malaxeur selon l'une des revendications 1 à 3,
**caractérisé en ce que** la mâchoire (12, 13) est articulée sur l'arbre d'actionnement (17, 18).

10. Malaxeur selon la revendication 9,
**caractérisé en ce que** la mâchoire (12, 13) est articulée à la structure fixe (1).

11. Malaxeur selon l'une des revendications 9 et 10,
**caractérisé en ce que** la mâchoire (12, 13) est articulée, au niveau de l'une de ses bordures, sur l'extrémité d'un axe (38) monté coulissant sur la structure fixe (1) et sollicité par des moyens élastiques (42).

12. Malaxeur selon l'une des revendications précédentes,
**caractérisé en ce que** la structure fixe est constituée par un premier boîtier de forme parallélépipédique (1) dont la face antérieure comprend une porte (8) articulée sur le boîtier (1) autour d'un axe vertical (A/A') ou horizontal et qui constitue les susdits moyens d'appui, et **en ce que** la structure mobile consiste en un boîtier (10) ou un platine portant le mécanisme d'actionnement de la mâchoire (12, 13), ce second boîtier (10) ou cette platine étant mobile longitudinalement dans le premier boîtier (1) et qui peut être bloqué en position dans ce dernier grâce à des moyens de blocage (25, 26) passant au travers de l'une des parois (3) du premier boîtier (1).

13. Malaxeur selon la revendication 12,
**caractérisé en ce qu'**il comprend des moyens de verrouillage (30, 31, 32) de la porte (8) commandant l'alimentation du malaxeur en courant électrique.

14. Malaxeur selon l'une des revendications précédentes,
**caractérisé en ce qu'**entre les susdits moyens d'appui (8) et la susdite mâchoire (12, 13) est disposée une feuille transparente (FT) ou non comprenant ou non des incrustations (I) ou des reliefs améliorant le malaxage tout en permettant la vision du sac par la fenêtre (9) ménagée dans les moyens d'appui (8).

15. Malaxeur selon l'une des revendications précédentes,
**caractérisé en ce que** des moyens de chauffage et/ou de refroidissement et/ou de maintien en température des sacs contenant les échantillons à analyser sont associés aux susdites mâchoires (12, 13) et/ou aux susdits moyens d'appui (8).

16. Malaxeur selon la revendication 15,
**caractérisé en ce que** les susdits moyens de chauffage et/ou de refroidissement et/ou de maintien en température comprennent un échangeur thermique (P₁, P₂) dans lequel circule un fluide caloporteur.

17. Malaxeur selon la revendication 16,
**caractérisé en ce que** le susdit fluide caloporteur consiste en de l'eau provenant d'un circuit de distribution.

18. Malaxeur selon la revendication 16,
**caractérisé en ce que** le susdit fluide caloporteur est un liquide réfrigérant d'un circuit de refroidissement secondaire thermiquement couplé à un circuit de refroidissement primaire(CP).

19. Malaxeur selon l'une des revendications 15 à 18,
**caractérisé en ce que** les susdits moyens de chauffage comprennent des résistances chauffantes (REC) intégrées aux susdits moyens d'appui (8).

20. Malaxeur selon la revendication 15,
**caractérisé en ce que** les susdits moyens de refroidissement consistent en des cellules à effet Peltier (PE).

21. Malaxeur selon l'une des revendications précédentes,
**caractérisé en ce qu'**il comprend un boîtier renfermant une chambre de broyage et un compartiment technique et des moyens d'appui consistant en une porte (108) ou une porte-fenêtre d'accès à la chambre de broyage, les moyens de chauffage et/ou de refroidissement et/ou de maintien en température étant intégrés à la susdite porte (108).

22. Malaxeur selon la revendication 21,
**caractérisé en ce que** la porte présente une double paroi (P₁, P₂) délimitant un volume (V) dans lequel peut circuler un fluide caloporteur et/ou pouvant contenir un solide ou une cire régulatrice de température.

23. Malaxeur selon la revendication 14,
**caractérisé en ce que** la susdite feuille intercalaire est équipée de moyens de chauffage et/ou de refroidissement.

24. Malaxeur selon la revendication 4,
**caractérisé en ce que** la fixation réglable de la mâchoire (12") sur son arbre d'actionnement (17") est obtenue au moyen d'une liaison déconnectable comprenant, d'une part, une tête de liaison (TD) solidaire de l'arbre d'actionnement 17" et comportant une série d'encoches transversales (ET₁, ET₂, ET₃) ainsi qu'une série de perçage (P₁ à P₃) et, d'autre part, une chape solidaire de la mâchoire (12"), dont deux ailes parallèles sont reliées l'une à l'autre par une tige de liaison (TL) destinés à venir s'engager dans une encoche (ET₁ à ET₃) et comportant deux perçages coaxiaux (P₇, P₈) destinée à venir en coïncidence avec l'un desdits perçages (P₁ à P₃) de la tête (TD) et destinés à recevoir une clavette passant par ledit perçage.

25. Malaxeur selon la revendication 4,
**caractérisé en ce que** :
- la mâchoire (12"') est solidaire d'une structure (ST) sur laquelle est monté rotatif un écrou (EC₁) dans lequel se visse une extrémité filetée de la tige d'actionnement (17'''),
- la tige (17"') est montée coulissante dans un tube glissière (TG) monté coulissant sur la structure fixe du boîtier et dont une extrémité, située côté mâchoire (12"'), vient en butée sur un écrou de réglage de précontrainte EC₂ vissé sur une portion filetée de la tige (13'''),
- l'actionnement de la tige (17"') est assuré au moyen d'une liaison élastique à précontrainte réglable par vissage ou dévissage dudit écrou de réglage (EC₂).

26. Malaxeur selon la revendication 25,
**caractérisé en ce que** la susdite liaison élastique comprend un poussoir (PS) en forme de U dont les deux ailes verticales (AV₁, AV₂) sont munies de deux perçages coaxiaux (PE₂, PE₃) dans lesquels coulissent respectivement l'extrémité de la tige (12"') et le tube glissière (TG), ladite extrémité comprenant un épaulement (EP) servant de butée fin de course pour les déplacements relatifs tige (12"')/poussoir (PS), et **en ce qu'**entre l'extrémité du tube glissière (TG) située côté opposé à l'écrou de réglage (EC₂)et l'aile verticale (AV₁) est disposé en ressort amortisseur (RH).

## Claims

1. Mixer for preparing samples for carrying out analyses and/or tests, said mixer comprising support means (8) against which a bag (16) containing a sample can be placed and at least one mobile jaw (12, 13) perpendicular opposite the support means (8) along an alternative movement so as to hammer the bag against the support means, and a fixed support structure (1) bearing said support means (8), **characterised in that** it includes two structures which are mobile with respect to each other, namely :
• said fixed support structure (1),
• a rigid or ductile mobile structure (10) guided by the fixed structure (1) so as to be able to move with respect to the support means (8), this mobile structure (10) including the jaw (12, 13) and its activation mechanism, and
• means for locking/unlocking (25, 26, 27) in position the mobile structure (10) on the fixed structure (1).

2. Mixer according to claim 1, **characterised in that** said jaw (12, 13) is mounted on an activation mechanism by means of an elastic link (22, 23) possibly associated with damping means.

3. Mixer according to claim 2, **characterised in that** the jaw (12, 13) includes a front face having wolf tooth-shaped venations (15).

4. Mixer according to one of the preceding claims, **characterised in that** said jaw (12, 13) is mounted solidly on an activation shaft (17, 18) by means of fixing means, possibly able to be disconnected.

5. Mixer according to one of claims 1 to 3, **characterised in that** said jaw (12, 13) is mounted idle on its activation shaft (so as to improve the mixing effect).

6. Mixer according to claim 4, **characterised in that** said fixing means include a stirrup or clamp (E) secured to the jaw (12, 13) and whose two opposing wings (40, 42) are provided with coaxial perforations (T₁, T₂) in which the extremity of the activation shaft (17, 18) is engaged.

7. Mixer according to claim 6, **characterised in that** said stirrup (E) is secured to a portion of the jaw (12, 13) folded at a right angle.

8. Mixer according to claim 4, **characterised in that** the disconnectable fixing means include a centre-punch screw (PU) or a catch being engaged in a perforation (T₃) or a throat made in the activation shaft (17, 18).

9. Mixer according to one of claims 1 to 3, **characterised in that** the jaw (12, 13) is joined onto the activation shaft (17, 18).

10. Mixer according to claim 9, **characterised in that** the jaw (12, 13) is joined to the fixed structure (1).

11. Mixer according to claim 9 or 10, **characterised in that** the jaw (12, 13) is joined at the level of one of its edges to the extremity of a spindle (38) mounted sliding on the fixed structure (1) and stressed by elastic means (42).

12. Mixer according to one of the preceding claims, **characterised in that** the fixed structure is constituted by a first parallelepiped-shaped box (1) whose front face includes a door (8) joined to the box (1) around a vertical or horizontal axis (A/A') and which constitutes said support means, and **in that** the mobile structure consists of a box (10) or plate bearing the activation mechanism of the jaw (12, 13), this second box (10) or plate being mobile longitudinally inside the first box (1) and which can be locked in position in the latter by means of locking means (25, 26) passing through one of the walls (3) of the first box (1).

13. Mixer according to claim 12, **characterised in that** it includes means (30, 31, 32) for locking the door (8) ordering feeding of the mixer with electric current.

14. Mixer according to one of the preceding claims, **characterised in that**, placed between said support means (8) and said jaw (12, 13) is a sheet (FT), possibly transparent and possibly including incrustations (I) or reliefs improving mixing whilst allowing the bag to be seen through the window (9) provided in the support means (8).

15. Mixer according to one of the preceding claims, **characterised in that** heating and/or cooling and/or temperature dwell means for the bags containing the samples to be analysed are associated with said jaws (12, 13) and/or said support means (8).

16. Mixer according to claim 15, **characterised in that** said heating and/or cooling and/or temperature dwell means include a heat exchanger (P₁, P₂) in which a liquid coolant circulates.

17. Mixer according to claim 16, **characterised in that** said liquid coolant consists of water originating from a distribution circuit.

18. Mixer according to claim 16, **characterised in that** said liquid coolant is a cooling liquid of a secondary cooling circuit thermally coupled to a primary cooling circuit (CP).

19. Mixer according to one of claims 15 to 18, **characterised in that** said heating means include heating resistors (REC) integrated with said support means (8).

20. Mixer according to claim 15, **characterised in that** said cooling means consist of Peltier effect cells (PE).

21. Mixer according to one of the preceding claims, **characterised in that** it includes a box containing a grinding chamber and a technical compartment, and support means consisting of a door (108) and a French window with access to the grinding chamber, the heating and/or cooling and/or temperature dwell means being integrated with said door (108).

22. Mixer according to claim 21, **characterised in that** the door has a double wall (P₁, P₂) delimiting a volume (V) in which a liquid coolant is able to circulate and/or able to contain a solid or a temperature adjusting wax.

23. Mixer according to claim 14, **characterised in that** said inserted sheet is equipped with heating and/or cooling means.

24. Mixer according to claim 4, **characterised in that** the adjustable fixing of the jaw (12") on its activation shaft (17") is obtained with the aid of a disconnectable link including firstly a linking head (TD) integral with the activation shaft 17" and comprising a set of transversal notches (ET₁, ET₂, ET₃) and a piercing set (P₁ to P₃), and secondly a cover integral with the jaw (12") whose two parallel wings are connected to each other by a linking head (TL), said wings being intended to become engaged in a notch (ET₁ to ET₃) and comprising two coaxial perforations (P₇, P₈) intended to coincide with one of said perforations (P₁ to P₃) of the head (TD) and intended to receive a key passing through said perforation.

25. Mixer according to claim 4, **characterised in that**:
• the jaw (12"') is integral with a structure (ST) on which a nut (EC₁) is mounted rotating and into which a threaded extremity of the activation rod (17"') is screwed,
• the rod (17"') is mounted sliding into a slide tube (TG) mounted sliding on the fixed structure of the box and having one extremity situated on the jaw side (12"') coming to stop on a prestressed adjusting screw EC₂ screwed onto a threaded portion of the rod (13"'),
• activation of the rod (17"') is ensured by means of a prestressed elastic link able to be adjusted by screwing or unscrewing said adjusting nut (EC₂).

26. Mixer according to claim 25, **characterised in that** said elastic link includes a U-shaped thrustor (PS) whose two vertical wings (AV₁, AV₂) are provided with two coaxial perforations (PE₂, PE₃) in which the extremity of the rod (12"') and the slide tube (TG) respectively slide, said extremity including a shoulder (EP) used as an end-of-travel stop for the relative rod (12"')/thrustor (PS) movements, and **in that** a damping spring (RH) is placed between the extremity of the slide tube (TG) situated on the side opposite the adjusting nut (EC₂) and the vertical wing (AV₁).

## Patentansprüche

1. Knetmaschine für die Vorbereitung von Proben für die Durchführung von Analysen und/oder Tests, wobei diese Knetmaschine Auflagevorrichtungen (8) beinhaltet, gegen die ein Beutel (16) mit einer Probe anhand von mindestens einer Backe (12, 13) gedrückt wird, die rechtwinklig im Verhältnis zu der Auflagevorrichtung (8) beweglich ist, und dies anhand einer hin- und hergehenden Bewegung, um den Beutel gegen die Auflagevorrichtung zu klopfen, und eine feststehende Tragkonstruktion (1)
**dadurch gekennzeichnet, dass** sie zwei Strukturen beinhaltet, die im Verhältnis zueinander beweglich sind, nämlich:
• die genannte feststehende Tragkonstruktion (1),
• eine bewegliche, starre oder verformbare Struktur (10), die anhand der feststehenden Struktur (1) in der Weise geführt wird, dass sie sich im Verhältnis zu den Auflagevorrichtungen bewegen kann, wobei diese bewegliche Struktur die Backe (12, 13) sowie deren Betätigungsmechanismus und Mittel für die Verriegelung/Entriegelung in Position (25, 26, 27) der beweglichen Struktur (10) auf der feststehenden Struktur (1) beinhaltet.

2. Knetmaschine gemäß Patentanspruch 1,
**dadurch gekennzeichnet, dass** die. genannte Backe (12, 13) anhand einer elastischen Verbindung (22, 23) und gegebenenfalls in Verbindung mit Dämpfüngsmitteln auf dem Betätigungsmechanismus montiert ist.

3. Knetmaschine gemäß Patentanspruch 2,
**dadurch gekennzeichnet, dass** die Backe (12, 13) eine Vorderseite besitzt, die sägezahnförmige Rippen (15) aufweist.

4. Knetmaschine gemäß einem der vorangegangenen Patentansprüche,
**dadurch gekennzeichnet, dass** die oben genannte Backe (12, 13) auf dem Wege über eventuell trennbare Befestigungsmittel feststehend auf einer Betätigungswelle (17, 18) montiert ist.

5. Knetmaschine gemäß Patentanspruch 1 bis 3,
**dadurch gekennzeichnet, dass** die oben genannte Backe (12, 13) locker auf ihrer Betätigungswelle montiert ist (um den Kneteffekt zu verbessern).

6. Knetmaschine gemäß Patentanspruch 4,
**dadurch gekennzeichnet, dass** die oben genannten Befestigungsmittel einen Bügel (E) beinhalten, der auf der Backe (12, 13) montiert ist und dessen beide gegenüberliegenden Flügel (40, 42) mit koaxialen Bohrungen (T₁, T₂) ausgerüstet sind, in welche das Ende der Betätigungswelle (17, 18) eingreift.

7. Knetmaschine gemäß Patentanspruch 6,
**dadurch gekennzeichnet, dass** der genannte Bügel (E) auf einem Teil der Backe (12, 13) montiert ist, die rechtwinklig umgebogen ist.

8. Knetmaschine gemäß Patentanspruch 4,
**dadurch gekennzeichnet, dass** die lösbaren Mittel für die Befestigung eine Schraube mit spitzem Ende (POU) oder eine Klinke beinhalten, die in eine Bohrung (T₃) oder in eine Nut in der Betätigungswelle (17, 18) eingreift.

9. Knetmaschine gemäß einem der Patentansprüche 1 bis 3,
**dadurch gekennzeichnet, dass** die Backe (12, 13) auf der Betätigungswelle (17, 18) gelenkig gelagert ist.

10. Knetmaschine gemäß Patentanspruch 9,
**dadurch gekennzeichnet, dass** die Backe (12, 13) auf der feststehenden Struktur (1) gelenkig gelagert ist.

11. Knetmaschine gemäß einem der Patentansprüche 9 und 10,
**dadurch gekennzeichnet, dass** die Backe (12, 13) in Höhe eines ihrer Ränder am Ende einer Achse (38) gelenkig gelagert ist, die verschiebbar auf der feststehenden Struktur (1) montiert ist und anhand der elastischen Mittel (42) beansprucht wird.

12. Knetmaschine gemäß einem der vorangegangenen Patentansprüche,
**dadurch gekennzeichnet, dass** die feststehende Struktur aus einem ersten Gehäuse in Form eines Parallelepipedons (1) besteht, dessen Vorderseite eine Klappe (8) aufweist, die auf dem Gehäuse (1) um eine senkrechte oder waagerechte Achse (A/A') herum gelenkig gelagert ist und die die genannten Auflagevorrichtungen bildet, und dadurch, dass die bewegliche Struktur aus einem Gehäuse (19) oder einer Platte besteht, die den Betätigungsmechanismus der Backe (12, 13) trägt, wobei dieses zweite Gehäuse (10) oder diese Platte in Längsrichtung im ersten Gehäuse (1) beweglich ist und in letzterem anhand der Blockiervorrichtungen (25, 26) blockiert werden kann, die eine der Seitenwände (3) des ersten Gehäuses (1) durchqueren.

13. Knetmaschine gemäß Patentanspruch 12,
**dadurch gekennzeichnet, dass** sie Verriegelungsmittel (30, 31, 32) für die Klappe (8) beinhaltet, die die Versorgung der Knetmaschine mit elektrischem Strom steuern.

14. Knetmaschine gemäß einem der vorangegangenen Patentansprüche,
**dadurch gekennzeichnet. dass** zwischen den genannten Auflagevorrichtungen (8) und der genannte Backe (12, 13) ein transparentes oder nicht transparentes Blatt (FT) angeordnet ist, das Vertiefungen (1) oder Reliefs aufweist, die das Kneten verbessern und gleichzeitig die Sicht auf den Beutel durch das Fenster (9) in den Auflagevorrichtungen (9) ermöglichen.

15. Knetmaschine gemäß einem der vorangegangenen Patentansprüche,
**dadurch gekennzeichnet, dass** den oben genannten Backen (12, 13) und/oder den oben genannten Auflagevorrichtungen (8) Heiz- und/oder Kühlvorrichtungen und/oder Vorrichtungen für das Halten der Temperatur der Beutel mit den zu analysierenden Proben zugeordnet sind.

16. Knetmaschine gemäß Patentanspruch 15,
**dadurch gekennzeichnet, dass** die oben genannten Heiz- und/oder Kühlvorrichtungen und/oder Vorrichtungen für das Halten der Temperatur einen Wärmetauscher (P₁, P₂) beinhalten, in dem eine Kühlflüssigkeit zirkuliert.

17. Knetmaschine gemäß Patentanspruch 16,
**dadurch gekennzeichnet, dass** die oben genannte Kühlflüssigkeit aus Wasser besteht, das aus einem Verteilerkreislauf stammt.

18. Knetmaschine gemäß Patentanspruch 16,
**dadurch gekennzeichnet, dass** die oben genannte Kühlflüssigkeit eine Flüssigkeit ist, die aus einem Sekundärkühlreis stammt, der thermisch an einen Primärkühlreis (CP) gekoppelt ist.

19. Knetmaschine gemäß einem der Patentansprüche 15 bis 18,
**dadurch gekennzeichnet, dass** die genannten Heizmittel Heizwiderstände (REC) beinhalten, die in die oben genannten Auflagevorrichtungen (8) integriert sind.

20. Knetmaschine gemäß Patentanspruch 15,
**dadurch gekennzeichnet, dass** die oben genannten Kühlvorrichtungen aus Peltier-Elementen (PE) bestehen.

21. Knetmaschine gemäß einem der voranstehenden Patentansprüche,
**dadurch gekennzeichnet, dass** sie ein Gehäuse beinhaltet, das eine Zerkleinerungskammer und eine technische Kammer und Auflagevorrichtungen beinhaltet, die aus einer Klappe (108) und einer Fensterklappe für den Zugang zur Zerkleinerungskammer bestehen, wobei die Vorrichtungen für das Beheizen und/oder Kühlen und/oder Halten der Temperatur in die oben genannten Klappe (108) integriert sind.

22. Knetmaschine gemäß Patentanspruch 21,
**dadurch gekennzeichnet, dass** die Klappe eine Doppelwandung (P₁, P₂) aufweist, die einen Raum (V) begrenzt, in dem eine Kühlflüssigkeit zirkulieren kann und/oder die einen Feststoff oder ein Wachs mit einer temperaturregelnden Wirkung enthält.

23. Knetmaschine gemäß Patentanspruch 14,
**dadurch gekennzeichnet, dass** die oben genannte Zwischenlage mit Vorrichtungen zum Heizen und/oder Abkühlen ausgerüstet ist.

24. Knetmaschine gemäß Patentanspruch 4,
**dadurch gekennzeichnet, dass** die einstellbare Befestigung der Backe (12") auf ihrer Betätigungswelle (17") anhand einer trennbaren Verbindung erreicht wird, die einerseits einen Verbindungskopf (TC) beinhaltet, der fest mit der Betätigungswelle (17") verbunden ist, eine Serie von Einschnitten in Querrichtung (ET₁, ET₂, ET₃) sowie eine Reihe von Bohrungen (P₁ bis P₃), und andererseits eine Kappe, die fest mit der Backe (12") verbunden ist und deren beide parallelen Flügel anhand eines Verbindungsstabs (TL) miteinander verbunden sind, der dazu dient, um in einen Einschnitt (ET₁ bis ET₃) einzugreifen und zwei koaxiale Bohrungen (P₇, P₈) aufweist, die mit einer der genannten Bohrungen (P₁ bis P₃) des Kopfes (TD) zusammenwirken und dafür vorgesehen sind, um einen Stift aufzunehmen, der die genannte Bohrung passiert.

25. Knetmaschine gemäß Patentanspruch 4,
**dadurch gekennzeichnet, dass**:
- die Backe (12''') fest mit einer Struktur (ST) verbunden ist, auf der rotierend eine Mutter (EC₁) montiert ist, in die ein Gewindeende des Betätigungsstabs (17''') eingeschraubt wird,
- der Stab (17''') verschiebbar in einem Gleitrohr (TG) montiert ist, das verschiebbar auf der feststehenden Struktur des Gehäuses angebracht ist und dessen eines Ende zur Seite der Backe (12''') hin gegen eine Einstellschraube EC₂ drückt, die mit Vorspannung auf einen Gewindeabschnitt des Stabs (13''') aufgeschraubt ist.
- die Betätigung des Stabs (17''') anhand einer elastischen Verbindung gewährleistet wird, deren Vorspannung anhand des Aufschraubens oder Abschraubens der genannten Einstellmutter (EC₂) einstellbar ist.

26. Knetmaschine gemäß Patentanspruch 25,
**dadurch gekennzeichnet, dass** die oben genannte elastische Verbindung einen Stößel (PS) in Form eines U beinhaltet, dessen beide senkrechten Flügel (AV₁, AV₂) mit zwei koaxialen Bohrungen versehen sind, in denen jeweils das Ende des Stabs (12''') und des Gleitrohrs (TG) gleiten, wobei das genannte Ende einen Absatz (EP) aufweist, der als Endanschlag für die relativen Bewegungen des Stabes (12''') im Verhältnis zum Stößel (PS) dient und dass zwischen dem Ende des Gleitrohrs (TG) gegenüber der Einstellschraube (EC₂) und dem senkrechten Flügel (AV₁) eine Dämpfungsfeder (RH) angeordnet ist.
